# EUROPÄISCHE PATENTSCHRIFT

(11) **EP 0 872 699 B1**
(45) Veröffentlichungstag und Bekanntmachung des Hinweises auf die Patenterteilung: **10.04.2002**
(21) Anmeldenummer: 98103539.7
(22) Anmeldetag: 28.02.1998
(51) Int. Cl.: F41G 3/04, F41G 3/08

(54) **Waffensystem**
Weapon system
Système d'arme

(30) Priorität: 18.04.1997 DE 19716227
(43) Veröffentlichungstag der Anmeldung: 21.10.1998
(62) Teilanmeldung aus: 01115426.7
(73) Patentinhaber: Rheinmetall W & M GmbH, 29345 Unterlüss (DE)
(72) Erfinder: Thiesen, Stefan, Dr., 47877 Willich (DE); Böcker, Jürgen, Dr., 46049 Oberhausen (DE); Ortmann, Helmut, 47269 Duisburg (DE); Jungbluth, Dieter, 56249 Herschbach (DE)

(56) Entgegenhaltungen:
- EP-A- 0 650 026
- DE-A- 4 137 819
- DE-A- 4 218 118
- FR-A- 2 117 345
- US-A- 4 528 891
- US-A- 4 711 152
- US-A- 4 750 424

## Beschreibung

Die Erfindung betrifft ein Waffensystem mit einer Waffe, einer Richtanlage und einer mit der Waffe verschießbaren Munitionseinheit.

Bei Kampfpanzern wird die Hauptwaffe üblicherweise über einen Feuerleitrechner und eine zugehörige Richtanlage gesteuert. Dabei ist es beispielsweise aus der DE 41 37 819 A1 bekannt, zur Munitionsidentifizierung die munitionsspezifischen Daten, wie Munitionsart, Losnummer, Herstellungsdatum etc., direkt auf einem an der Munition angeordneten Datenspeicher abzulegen. Diese Daten werden nach Einbringen der jeweiligen Patrone in den Ladungsraum der Waffe mittels einer Lesevorrichtung automatisch gelesen und in den Feuerleitrechner übertragen. Der Feuerleitrechner erzeugt dann unter Berücksichtigung dieser sowie der ziel- und systemspezifischen Daten (z.B. "Systemfehler") Richtsignale zur Steuerung der Richtanlage.

Nachteilig ist bei diesem bekannten Waffensystem u.a., daß nur solche Munitionsarten verschossen werden können, die der Feuerleitrechner erkennt, d.h. die typenmäßig vorher erfaßt sind. Weil die typenmäßige Erfassung vor Auslieferung des ersten Munitionsloses vorgenommen wird (anderenfalls wäre der entsprechende Kampfpanzer bei Munitionsauslieferung nicht einsetzbar), erfolgt die Programmierung des Feuerleitrechners mit einem Einheitsdatensatz, der aufgrund von Entwicklungsmustern erstellt worden ist. Das mittlere Verhalten der tatsächlich ausgelieferten Gefechtsmunition entspricht aber in der Regel nicht der fest einprogrammierten Einheits-Schußtafel, so daß es Munitionslose mit großem Abstand zur Schußtafel des Feuerleitrechners gibt. Selbst kleine Abweichungen von Los zu Los der gleichen Munitionsart führen häufig zu einer etwas geänderten Schußtafel. Die dadurch bedingte Verschlechterung der Treffleistung muß entweder in Kauf genommen werden oder das Programm des jeweiligen Feuerleitrechners muß an das jeweilige Los entsprechend angepaßt werden.

Ein weiterer Nachteil des bekannten Waffensystems mit identifizierbarer, d.h. vorher typenmäßig erfaßter, Munition ist, daß entwicklungstechnische Munitionsverbesserungen zur Kampfwertsteigerung nicht sofort genutzt werden können, weil vorher der aufwendige Weg der "typenmäßigen Erfassung" mit einer entsprechenden Rechnerkarte bei der gesamten Kampfpanzerflotte beschritten werden muß. Aus diesem Grunde sind bei den bekannten Waffensystemen bei laufender Munitionsfertigung die "Resourcen guter Munitionslose" zur Kampfwertsteigerung nicht nutzbar, weil immer die "alte typenmäßige Erfassung" erreicht werden muß. Ferner kommt hinzu, daß ein heutiger Kampfpanzer nur eine sehr begrenzte Anzahl von Steckplätzen für neue typenmäßige Erfassungen besitzt.

Aus der DE-OS 2 059 665 ist eine Vorrichtung zur Ermittlung der Pulvertemperatur einer in dem Ladungsraum einer Waffe befindlichen, elektrisch zündbaren Patrone bekannt. Die entsprechenden Temperaturdaten werden dem Feuerleitrechner weitergegeben und dienen zur Korrektur der von dem Feuerleitrechner ermittelten Richtund/oder Zündsignale.

Aus der EP-A-0 650 026 ist ein Waffensystem mit einer Vorrichtung zur Bestimmung zielrelevanter Signale bekannt, die einen passiven Sensor und mit diesem verbundene Rechner umfaßt.

Aus der US-A-4 711 152 ist eine Einrichtung zur drahtlosen Übertragung von Daten von der Außenseite eines Waffenrohres auf ein in dem Waffenrohr befindliches Geschoß bekannt. Dabei erfolgt die Datenübertragung von der Außen- zur Innenseite des Waffenrohres mit Hilfe von mindestens zwei Ultraschallschwingern.

Der vorliegenden Erfindung liegt die Aufgabe zugrunde, ein Waffensystem anzugeben, mittels dessen sowohl bei unterschiedlichen Munitionsarten als auch bei unterschiedlichen Losen der gleichen Munitionsart, unter Berücksichtigung von individuellen Rohr- und Geräteeigenschaften, eine hohe Erst-Treffer-Wahrscheinlichkeit (ETW) der zu verschießenden Munition individuell aus jedem Kampfpanzer auf einfache Weise möglich ist, ohne daß vorher die Munition typenmäßig in der Feuerleitanlage erfaßt werden muß.

Diese Aufgabe wird durch die Merkmale des Anspruchs 1 gelöst. Weitere vorteilhafte Ausgestaltungen der Erfindung offenbaren die Unteransprüche.

Im wesentlichen liegt der Erfindung der Gedanke zugrunde, das herkömmliche mittels Feuerleitrechner gesteuerte Waffensystem durch das Systemzusammenspiel eines Munitions- und Gerätegesteuerten Waffensystems zu ersetzen. Dieses wird dadurch erreicht, daß an oder in der jeweiligen Munitionseinheit ein erster Mikrocontroller mit einem Datenspeicher zur Speicherung der munitionsspezifischen Daten vorgesehen ist. Im geladenen Zustand der Waffe findet dann eine Datenvorverarbeitung von munitionsspezifischen Daten in dem Mikrocontroller der Munitionseinheit statt. Diese so vorverarbeiteten und/oder vorverdichteten Daten werden an einen zweiten, sich außerhalb der Munitionseinheit befindlichen Mikrocontroller ausgelesen. Dieser zweite Mikrocontroller führt anschließend den Datenaustausch zwischen einem Richtcontroller (dritter Mikrocontroller) und den für die ziel- und systemspezifischen Daten vorgesehenen Dateneingabeeinrichtungen durch.

Die vom zweiten Mikrocontroller an den Richtcontroller gegebene Information ist ein Korrekturwert für Höhe und Seite, der sich als momentaner individueller Systemfehler auffassen läßt. Der Richtcontroller sorgt dann mittels der Richtoptik des Richtschützen über die Richtanlage für die Nachführung des Rohres parallel zur Richtoptik. Damit sind gute Koinzidenzbedingungen sichergestellt.

Dieses aus drei Mikrocontrollern bestehende System, bei dem der erste Mikrocontroller, je nach Ausführungsbeispiel, auch weitere Aufgaben des "externen" zweiten Mikrocontrollers übernehmen kann, übernimmt die Funktion der bei herkömmlichen Waffensystemen erforderlichen Feuerleitanlage.

Das erfindungsgemäße Waffensystem weist eine Reihe von Vorteilen auf:

Das aufwendige kostenintensive typenmäßige Erfassen neuer Munition in den Feuerleitrechnerkarten aller Kampfpanzer einer Kampfpanzer-Flotte entfällt. Damit wird auf einfache Weise eine erhebliche Kampfwertsteigerung der Kampfpanzer-Flotte erreicht.

Ferner können die bei einer Güteprüfung eines Munitionsloses individuellen Los-Eigenschaften dadurch unmittelbar berücksichtigt werden, daß die in dem Datenspeicher des Mikrocontrollers der jeweiligen Munitionseinheit gespeicherten Informationen (bzw. das Programm des Mikrocontrollers) entsprechend geändert werden.

Außerdem müssen die Munitionslose bei der Fertigung nicht mehr exakt eingestellt werden, so daß die "Resourcen guter Lose" sowie entwicklungstechnische Verbesserungen sofort zur Kampfwertsteigerung genutzt werden können, da eine Bindung an eine Feuerleitrechnerkarte entfällt.

Schließlich ist eine effektive Munitionsbewirtschaftung möglich, da die bei der in vorgegebenen zeitlichen Abständen durchgeführten Munitionsüberwachungen festgestellten Änderungen der Munitionslose durch Änderung des Informationsinhaltes des an der jeweiligen Munitionseinheit angeordneten Datenspeichers berücksichtigt werden kann. Damit ist das Munitionslos im Kampfeinsatz optimal nutzbar.

Um eine hohe ETW zu erreichen, hat es sich als vorteilhaft erwiesen, wenn der Mikrocontroller mit einem in der Munitionseinheit angeordneten Temperatursensor zur Bestimmung der Temperatur des Treibladungspulvers als auch mit einem Feuchtigkeitssensor zur Bestimmung der Feuchtigkeit des Treibladungspulvers verbunden ist.

Ferner hat es sich als zweckmäßig erwiesen, auch den jeweiligen Luftdruck bei der Ermittlung der Richt- und Zündsignale zu berücksichtigen und den Mikrocontroller mit einem entsprechenden Luftdrucksensor zu verbinden.

Als besonders vorteilhaft hat es sich erwiesen, als Dateneingabeeinrichtung eine Rohrkartenauswertevorrichtung vorzusehen, über welche die auf einem auswechselbaren Kartenspeicher (Rohrkarte) abgelegten waffenspezifischen Daten in das Waffensystem eingelesen und auf den zweiten Mikrocontroller (außerhalb der Munitionseinheit) übertragen werden. Diese Daten werden dann zur Erzeugung entsprechender Informationen für den Richtcontroller herangezogen.

Vorzugsweise dient eine weitere Dateneingabeeinrichtung als Steuereinheit, z.B. für den Kommandanten eines entsprechenden Kampfpanzers, mit dem dieser u.a. das in einem Bekämpfungsmodul der Munition abgespeicherte Programm für ein taktisches Schießen (Schußzahl und räumliche Verteilung) abfragen und, falls vorhanden, befehlen kann.

Als vorteilhaft hat es sich ferner erwiesen, mit Hilfe einer Auswerteeinrichtung aus der Leuchtspur des jeweils vorhergehenden Schusses die Seitenablage des Geschosses zu bestimmen und die entsprechenden Einflußgrößen bei dem Folgeschuß zu berücksichtigen.

Sofern der Antrieb der Patrone mit steuerbaren Abbrandkomponenten ausgerüstet ist, ist eine Steuereinheit für Anzündung und Ladungsabbrand vorgesehen, so daß bei Schußfreigabe der entsprechende Abfeuerimpuls die vorher vom Mikroprozessor mit den aktuellen Daten beschickte Steuereinheit auslöst.

Weitere Einzelheiten und Vorteile der Erfindung ergeben sich aus den folgenden anhand von Figuren erläuterten Ausführungsbeispielen. Es zeigen:
Fig. eine schematische Darstellung des erfindungsgemäßen Waffensystems;
Fig.2 einen Patronenboden mit integriertem Mikrocontroller und
Fig.3 ein Blockschaltbild eines Ausführungsbeispieles eines erfindungsgemäßen Waffensystems.

In Fig.1 ist mit 1 die Rohrwaffe eines Kampfpanzers bezeichnet, die mit einer nur schematisch angedeuteten Richtanlage 2 mechanisch gekoppelt ist. In dem Ladungsraum 3 der Waffe 1 befindet sich eine Patrone 4, in deren Boden 5 innenseitig ein erster Mikrocontroller 6 integriert ist (vgl. auch Fig.2). Der erste Mikrocontroller 6 ist über Leitungen 7 (Daten- und Steuerbus), eine elektronische Prüflogik 22, einen zweiten (in bezug auf die Patrone 4 externen) Mikrocontroller 6' und einen Richtcontroller 6'' sowohl mit der Richtanlage 2 als auch mit weiteren Baueinheiten verbunden, von denen in Fig.1 lediglich zwei Dateneingabeeinrichtungen 8 und 13 (z.B. eine Bedieneinheit 8 für den Richtschützen und eine Steuereinheit 13 für den Kommandanten) dargestellt sind.

Der erste Microcontroller 6 muß derart in der Patrone 4 angeordnet sein, daß nach dem Schuß keine Daten in unbefugte Hände gelangen können, d.h., er muß vollständig durch die Hitze oder durch den beim Schuß entstehenden Druck zerstört werden. Es hat sich daher als vorteilhaft erwiesen, den Mikrocontroller 6 an der Innenseite der Bodenplatte 10 des Patronenbodens 5 anzuordnen und über Leitungen mit entsprechenden Außenkontakten 11 zu verbinden (Fig.2). Der Außenkontakt 11 kann auch als Ringkontakt ausgebildet sein. Über diese Kontakte ist der erste Mikrocontroller 6 galvanisch über die Leitungen 7 mit dem zweiten Mikrocontroller 6' und dem Richtcontroller 6'' verbunden.

Die Anordnung des ersten Mikrocontrollers 6 an der Innenseite der Bodenplatte 10 weist ferner den Vorteil auf, daß der erste Mikrocontroller 6 vor Verschmutzung und mechanischer Beschädigung etc. geschützt ist.

Fig.3 zeigt ein Blockschaltbild mit den beiden Mikrocontrollern 6 und 6', dem Richtcontroller 6'' sowie einigen mit den Controllern beispielsweise verbundenen Baueinheiten des erfindungsgemäßen Waffensystems. Dabei sind mit 2, 8 und 13 wiederum die Richtanlage, die Bedieneinheiten für den Richtschützen und die Steuereinheit für den Kommandanten bezeichnet. Ferner sind eine Rohrkartenauswertevorrichtung 12 und eine Auswertevorrichtung 9 für die Leuchtspur der verschossenen Geschosse vorgesehen.

Zur Bestimmung der Temperatur des Treibladungspulvers sowie zur Ermittlung der Feuchtigkeit des Treibladungspulvers sind in der Patrone 4 entsprechende Sensoren 14, 15 angeordnet, die mit dem ersten Mikrocontroller 6 über elektrische Leitungen 16, 17 verbunden sind. Außerdem ist ein Sensor 18 vorgesehen, der den jeweiligen Luftdruck mißt.

Der erste Mikrocontroller 6 enthält neben einem Prozessor und einem Taktgenerator auch einen in Fig.3 gestrichelt dargestellten Schreib-/Lesespeicher 19, in dem die bei der jeweiligen Güteprüfung neu ermittelten Los-Daten abgespeichert werden, sowie ein Bekämpfungsmodul 20, in dem bei spezieller Munition (z.B. bei Spreng- und Splitter-Patronen) taktische Bekämpfungsprogramme abgelegt sind.

Im folgenden wird anhand eines Ausführungsbeispieles die Funktionsweise des erfindungsgemäßen Waffensystems näher erläutert:

Zunächst steckt der Kommandant seine Rohrkarte in ein Rohrkartenlesegerät, welches über die Rohrkartenauswertevorrichtung 12 mit dem zweiten Mikrocontroller 6' verbunden ist. Erst dann ist das Waffensystem aktivierbar.

Anschließend erfolgt das Laden der Patrone 4. Durch das Schließen des Verschlusses der entsprechenden Waffe 1 wird die galvanische Leitung 7 zwischen den Mikrocontrollern 6 und 6' geschlossen und es wird durch externe Energiezufuhr des Systems der erste Mikrocontroller 6 aktiviert. Daraufhin wird einerseits aus dem Bekämpfungsmodul 20 das Bekämpfungsprogramm in einen Datenspeicher 20' des zweiten Mikrocontroller 6' kopiert. Andererseits werden die Güteprüfdaten aus dem Datenspeicher 19 zusammen mit den aktuellen Daten für die Treibladungstemperatur, die Treibladungsfeuchte und den Luftdruck in dem ersten Mikrocontroller 6 vorverarbeitet und das Ergebnis in einen Schreib-/Lesespeicher 19' des zweiten Mikrocontrollers 6' übertragen.

Bei der Übertragung der Daten vom Mikrocontroller 6 auf den Mikrocontroller 6' müssen die Daten eine dem Mikrocontroller 6' vorgeschaltete Prüflogik 22 passieren. Dort werden die Daten auf Plausibilität geprüft (z.B. Temperaturbereich, mittlerer Treffpunkt etc.). Falls diese Plausibilitätsprüfung auf fehlerhafte Daten schließen läßt oder falls überhaupt keine Daten aus dem Mikrocontroller 6 kommen, weil ein Defekt vorliegt, wird automatisch eine externe Schnittstelle 22' aktiviert. Diese ist verbunden mit einer (nicht dargestellten) Steckeinheit für eine zusätzliche Chip-Karte, die jeder Munitionspalette beigefügt ist, und die Standardwerte (z.B. Gleichgewichtsfeuchte für das TLP) für einen Notbetrieb enthält. Für die Temperatur kann für diesen Notbetrieb, mittels eines auf der Chip-Karte angeordneten Sensors, die Chip-Temperatur (d.h. die Temperatur im Kampfraum) herangezogen werden.

Die Aktualisierung der Daten erfolgt mit Hilfe des Mikrocontrollers 6 in regelmäßigen Zeitabständen (z.B. 1-Minuten-Takt), und zwar solange die Patrone geladen und der Kampfpanzer gefechtsbereit ist.

Die Steuereinheit 13 des Kommandanten dient der Ausübung der Option "taktisches Schießen" (Feuersalve) gemäß dem auf dem Bekämpfungsmodul 20 gespeicherten Programm und wird bei der Gefechtsart "Einzelschuß" nicht aktiviert.

Bei der Gefechtsart "Einzelschuß" findet folgender Ablauf statt: Durch eine Zielentfernungsmessung, z.B. mittels eines an sich bekannten Laser-Entfernungsmessers und automatischer Zuleitung der Entfernungsdaten über die Dateneingabevorrichtung 8 in den Mikrocontroller 6', erzeugt der Mikrocontroller 6' unter Verwendung der vorverarbeiteten Güteprüfdaten im Datenspeicher 19' und Verwendung der Daten aus der Rohrkartenauswertevorrichtung 12 (Rohrstatik, Gesamtschußzahl der Waffe und Informationen über eventuelle rohrbeeinflussende vorher abgegebene Schüsse) sowie der Daten aus einer Leucht-Spur-Auswertevorrichtung 9 (falls diese aufgrund eines vorhergehenden Schusses verfügbar sind) die aktuellen Korrekturwerte für das Richten des Rohres hinsichtlich Höhe und Seite.

Der Mikrocontroller 6' schreibt diese Richtkorrekturwerte in den Datenspeicher 19'' eines Richtcontrollers 6'' (dritter Mikrocontroller). Der Richtcontroller 6'' hat die Aufgabe, unter Verarbeitung der Daten aus einer Zieloptik 21 des Richtschützen und der Korrekturwerte aus dem Datenspeicher 19'' die Richtsignale für die Richtanlage 2 zu erzeugen und somit die Nachführung des Rohres sicherzustellen.

Das Feinrichten des Rohres geschieht in an sich bekannter Weise mit Hilfe der Zieloptik 21 des Richtschützen, so daß bei Auslösen der Abfeuerung keine zusätzlichen Daten bzw. Signale ausgetauscht werden und so das Koinzidenz-Fenster und die Koinzidenzhäufigkeiten (wie heute üblich) nicht beeinträchtigt werden.

In vorteilhafter Weise kann der Richtcontroller 6" den Empfang der Daten in dem Datenspeicher 19" durch ein Signal an einer zusätzlichen optischen Anzeige (nicht dargestellt) beim Kommandanten und gegebenenfalls auch beim Richtschützen quittieren und so die "Feuerbereitschaft" anzeigen.

Die Erfindung ist selbstverständlich nicht auf die vorstehend beschriebenen Ausführungsbeispiele beschränkt. So kann der Mikrocontroller der Munitionseinheit auch noch mit weiteren Funktionseinheiten und/oder Sensoren verbunden sein und zusammenwirken. So kann beispielsweise auch die Windrichtung und die Windgeschwindigkeit gemessen und für die Gewinnung der Richtsignale verwendet werden.

Ferner kann bei einer Umrüstung vorhandener Kampfpanzer mit dem neuen Waffensystem die vorhandene Feuerleitanlage in dem Panzer verbleiben und als "Notabfeuerung" dienen.

Die Verbindung zwischen dem munitionsseitigen Mikrocontroller und den externen Baueinheiten braucht nicht zwingend über eine an der Waffe vorgesehene galvanische Anordnung erfolgen. Vielmehr ist auch eine kontaktlose Verbindung, z.B. mittels eines Transponders, denkbar.

Da in der Munitionseinheit wegen der langen Lagerzeiten (häufig ≥ 10 Jahre) in der Regel keine Energieversorgungselemente untergebracht werden, wird der munitionsseitige Mikrocontroller 6 erst beim Laden der Patrone durch die Energieversorgung des jeweiligen Kampfpanzers aktiviert.

Außerdem muß sich der der Richtanlage 2 zugeordnete Mikrocontroller 6'' nicht zwingend am Ort der mechanischen Teile der Richtanlage befinden, sondern kann auch innerhalb einer Zentralelektronik angeordnet sein. Denkbar ist auch die Übernahme der Funktion des Mikrocontrollers 6'' durch einen für andere Zwecke ohnehin vorhandenen Zentralrechner.

### Bezugszeichenliste

- 1: Waffe, Rohrwaffe, Waffenrohr
- 2: Richtanlage
- 3: Ladungsraum
- 4: Munitionseinheit, Patrone
- 5: Patronenboden, Boden
- 6: erste Mikrocontroller
- 6': zweite (externe) Mikrocontroller
- 6": dritter Mikrocontroller, Richtcontroller
- 7: Leitung
- 8: Dateneingabeeinrichtung, Bedieneinheit, Richtschütze
- 9: Auswertevorrichtung, Leuchtspur-Auswertevorrichtung
- 10: Bodenplatte
- 11: Außenkontakt
- 12: Rohrkartenauswertevorrichtung
- 13: Dateneingabeeinrichtung, Steuereinheit, Kommandant
- 14,15: Sensoren
- 16,17: elektrische Leitungen
- 18: Sensor
- 19-19": Schreib-/Lesespeicher, Datenspeicher
- 20: Bekämpfungsmodul
- 21: Zieloptik mit Abfeuereinheit
- 22: elektronische Prüflogik
- 22': externe Schnittstelle

## Patentansprüche

1. Waffensystem mit einer Waffe (1), einer Richtanlage (2) und einer mit der Waffe verschießbaren Munitionseinheit (4), wobei
a) das Waffensystem mindestens eine Dateneingabeeinrichtung (8, 13) umfaßt;
b) die Munitionseinheit (4) mindestens einen Datenspeicher (19) zur Speicherung munitionsspezifischer Daten enthält;
c) an oder in der jeweiligen Munitionseinheit (4) ein erster zur Datenvorverarbeitung der munitionsspezifischen Daten vorgesehener und mit dem Datenspeicher (19) verbundener Mikrocontroller (6) angeordnet ist;
d) ein in bezug auf die Munitionseinheit (4) externer zweiter Mikrocontroller (6') vorgesehen ist, der mit dem ersten Mikrocontroller (6), der Dateneingabeeinrichtung(en) (8,13) und der Richtanlage (2) verbunden ist, derart,
e) daß der zweite Mikrocontroller (6') aus den auf ihn übertragenen munitions-, ziel- und waffenspezifischen Daten die zur Steuerung der Richtanlage (2) erforderlichen Richtsignale bestimmt und auf die Richtanlage (2) überträgt.

2. Waffensystem nach Anspruch 1, **dadurch gekennzeichnet, daß** eine Rohrkartenauswertevorrichtung (12) vorgesehen ist, über welche die auf einem auswechselbaren Kartenspeicher abgelegten waffenspezifischen Daten in das Waffensystem einlesbar und zur Ermittlung der Richtsignale auf den zweiten Mikrocontroller (6') übertragbar sind.

3. Waffensystem nach Anspruch 1 oder 2, **dadurch gekennzeichnet, daß** es sich bei der Dateneingabeeinrichtung (8, 13) um eine Bedieneinheit für den Richtschützen und/oder um eine Steuereinheit für den Kommandanten eines Kampfpanzers handelt, mit der u.a. die Feuerbereitschaft, die Schußzahl der Waffe, das Schußprogramm sowie die Schußfreigabe vorgebbar sind.

4. Waffensystem nach einem der Ansprüche 1 bis 3, **dadurch gekennzeichnet, daß** der erste Mikrocontroller (6) mit einem in der Munitionseinheit (4) angeordneten Temperatursensor (14) zur Bestimmung der Temperatur des Treibladungspulvers verbunden ist.

5. Waffensystem nach einem der Ansprüche 1 bis 4, **dadurch gekennzeichnet, daß** der erste Mikrocontroller (6) mit einem in der Munitionseinheit (4) angeordneten Feuchtigkeitssensor (15) zur Bestimmung der Feuchtigkeit des Treibladungspulvers verbunden ist.

6. Waffensystem nach einem der Ansprüche 1 bis 5, **dadurch gekennzeichnet, daß** der erste Mikrocontroller (6) mit einem Luftdrucksensor (18) verbunden ist.

7. Waffensystem nach einem der Ansprüche 1 bis 6, **dadurch gekennzeichnet, daß** es sich bei der Munitionseinheit (4) um Patronenmunition handelt und daß der erste Mikrocontroller (6) an der Innenseite der Bodenplatte (10) des Patronenbodens (5) angeordnet ist.

8. Waffensystem nach einem der Ansprüche 1 bis 7, **dadurch gekennzeichnet, daß** die Stromversorgung des ersten Mikrocontrollers (6) durch eine außerhalb der Munitionseinheit (4) angeordnete Stromquelle erfolgt.

9. Waffensystem nach einem der Ansprüche 1 bis 8, **dadurch gekennzeichnet, daß** die Verbindung zwischen dem ersten Mikrocontroller (6) und den außerhalb der Munitionseinheit (4) befindlichen Baueinheiten (6', 8, 9, 12, 13) kontaktlos erfolgt.

## Claims

1. A weapon system with a weapon (1), a laying arrangement (2) and an ammunition unit (4) that is capable of being fired by the weapon, wherein
a) the weapon system comprises at least one data-entry device (8, 13);
b) the ammunition unit (4) contains at least one data memory (19) for storing ammunition-specific data;
c) on or in the respective ammunition unit (4) there is arranged a first microcontroller (6) which is provided for the purpose of preprocessing the ammunition-specific data and which is connected to the data memory (19);
d) a second microcontroller (6') is provided which is external in relation to the ammunition unit (4) and which is connected to the first microcontroller (6), to the data-entry device(s) (8, 13) and to the laying arrangement (2) in such a way
e) that the second microcontroller (6') determines, from the ammunition-specific, target-specific and weapon-specific data transmitted to it, the laying signals required for controlling the laying arrangement (2) and transmits them to the laying arrangement (2).

2. Weapon system according to Claim 1, **characterised in that** a barrel-card-evaluating device (12) is provided, via which the weapon-specific data which are saved on an exchangeable card memory are capable of being read into the weapon system and are capable of being transmitted to the second microcontroller (6') for the purpose of ascertaining the laying signals.

3. Weapon system according to Claim 1 or 2, **characterised in that** in the case of the data-entry device (8, 13) it is a question of an operating unit for the gunlayer and/or of a control unit for the commander of a battle tank, with which, inter alia, the readiness for firing, the number of shots fired by the weapon, the firing program as well as the enabling of firing are capable of being preset.

4. Weapon system according to one of Claims 1 to 3, **characterised in that** the first microcontroller (6) is connected to a temperature sensor (14) arranged in the ammunition unit (4) for determining the temperature of the propelling-charge powder.

5. Weapon system according to one of Claims 1 to 4, **characterised in that** the first microcontroller (6) is connected to a moisture sensor (15) arranged in the ammunition unit (4) for determining the moisture of the propelling-charge powder.

6. Weapon system according to one of Claims 1 to 5, **characterised in that** the first microcontroller (6) is connected to an air-pressure sensor (18).

7. Weapon system according to one of Claims 1 to 6, **characterised in that** in the case of the ammunition unit (4) it is a question of cartridge ammunition and **in that** the first microcontroller (6) is arranged on the inside of the base plate (10) of the cartridge base (5).

8. Weapon system according to one of Claims 1 to 7, **characterised in that** the supply of power to the first microcontroller (6) is effected by means of a source of current arranged outside the ammunition unit (4).

9. Weapon system according to one of Claims 1 to 8, **characterised in that** the connection between the first microcontroller (6) and the assemblies (6', 8, 9, 12, 13) located outside the ammunition unit (4) is effected in non-contacting manner.

## Revendications

1. Système d'arme comportant une arme (1), une installation de pointage (2) et une unité de munition (4) qui peut être tirée au moyen de l'arme, dans lequel
a) le système d'arme comprend au moins un dispositif de saisie de données (8, 13);
b) l'unité de munition (4) contient au moins une mémoire de données (19) pour la mémorisation de données spécifiques de la munition ;
c) sur ou dans l'unité de munition (4) respective est disposé un premier micro-contrôleur (6) prévu pour le traitement des données spécifiques à la munition et relié à la mémoire de données (19) ;
d) il est prévu un deuxième micro-contrôleur (6') externe par rapport à l'unité de munition (4), qui est relié au premier micro-contrôleur (6), au(x) dispositif(s) de saisie de données (8, 13) et à l'installation de pointage (2), de manière
e) que le deuxième micro-contrôleur (6') détermine, à partir des données spécifiques à la munition, à la cible et à l'arme qui lui sont transmises, les signaux de pointage nécessaires à la commande de l'installations de pointage (2), et les transmet à l'installation de pointage (2).

2. Système d'arme selon la revendication 1, **caractérisé en ce qu'**il est prévu un dispositif d'exploitation de cartes de tube (12), par lequel les données spécifiques de l'arme, stockées sur une mémoire à cartes interchangeable, peuvent être enregistrées dans le système d'arme et transmises au deuxième micro-contrôleur (6'), pour déterminer les signaux de pointage.

3. Système d'arme selon la revendication 1 ou 2, **caractérisé en ce que** le dispositif de saisie de données (8, 13) est une unité de manoeuvre pour les pointeurs et/ou une unité de commande pour le commandant d'un char de combat, au moyen de laquelle on peut sélectionner entre autres l'attente de mise à feu, le nombre de tirs de l'arme, le programme de tir ainsi que l'autorisation de tir.

4. Système d'arme selon l'une des revendications 1 à 3, **caractérisé en ce que** le premier micro-contrôleur (6) est relié à une sonde de température (14) disposée dans l'unité de munition (4), pour déterminer la température de la poudre de charge propulsive.

5. Système d'arme selon l'une des revendications 1 à 4, **caractérisé en ce que** le premier micro-contrôleur est relié à un capteur d'humidité (15), disposé dans l'unité de munition (4), pour déterminer l'humidité de la poudre de charge propulsive.

6. Système d'arme selon l'une des revendications 1 à 5, **caractérisé en ce que** le premier micro-contrôleur (6) est relié à un capteur de pression atmosphérique (18).

7. Système d'arme selon l'une des revendications 1 à 6, **caractérisé en ce que** l'unité de munition (4) est une munition à cartouche et **en ce que** le premier micro-contrôleur (6) est disposé sur le côté intérieur de la plaque (10) du fond de cartouche (5).

8. Système d'arme selon l'une des revendications 1 à 7, **caractérisé en ce que** l'alimentation en courant du premier micro-contrôleur (6) s'effectue au moyen d'une source de courant disposée à l'extérieur de l'unité de munition (4).

9. Système d'arme selon l'une des revendications 1 à 8, **caractérisé en ce que** la liaison entre le premier micro-contrôleur (6) et les unités de composants (6', 8, 9, 12, 13) situées à l'extérieur de l'unité de munition (4) s'effectue sans contact.
